# EUROPÄISCHE PATENTSCHRIFT

(11) **EP 1 424 431 B1**
(45) Veröffentlichungstag und Bekanntmachung des Hinweises auf die Patenterteilung: **05.10.2011**
(21) Anmeldenummer: 03027390.8
(22) Anmeldetag: 27.11.2003
(51) Int. Cl.: D06F 75/18

(54) **Dampfbügeleisen mit Vorrichtung zum Einblasen von Luft in die Dampfkammer**
Steam iron with device for blowing air into the steam chamber
Fer à repasser à vapeur avec dispositif pour l'injection d'air dans la chambre de vaporisation

(30) Priorität: 28.11.2002 DE 10255677
(43) Veröffentlichungstag der Anmeldung: 02.06.2004
(73) Patentinhaber: BSH Bosch und Siemens Hausgeräte GmbH, 81739 München (DE)
(72) Erfinder: Albandoz Ruiz de Ocenda, Carmelo, 01006 Vitoria (ES); Fraunhofer, Alfred, 83278 Traunstein (DE)

(56) Entgegenhaltungen:
- EP-A- 0 617 156
- DE-A- 3 437 825
- DE-A- 4 315 800
- DE-C- 476 394
- FR-A- 2 764 912
- US-A- 1 593 898
- US-A- 2 864 185

## Beschreibung

Die Erfindung betrifft ein Dampfbügeleisen mit einem Eintropfventil zur Einbringung von Wasser in eine beheizbare Dampfkammer und einer Damafbüaeleisensohle, die wenigstens eine auf ein zu bügelndes Wäschestück gerichtete Öffnung zur Durchleitung von aus der Dampfkammer strömendem Dampf aufweist wobei eine Vorrichtung zum Einblasen von Luft in die Dampfkammer vorgesehen ist.

Ein gattungsgemäßes Dampfbügeleisen ist in der DE 476 394 C offenbart.

Die DE 100 25 233 A1 beschreibt ein Dampfbügeleisen, welches eine Verdampfungskammer, ein Dampfablassventil sowie eine Dampfbügeleisensohle aufweist. In dieser ist wenigstens eine auf ein zu bügelndes Wäschestück gerichtete Dampföffnung ausgebildet, Durch das Dampfablassventil kann im geöffneten Zustand Dampf aus einer Verdampfungskammer über die zumindest eine Dampföffnung auf das zu bügelnde Wäschestück geleitet werden.

Eine Vorrichtung zur Dampferzeugung, die sich u.a. auch für Dampfbügeleisen eignet, ist weiterhin aus der EP 0 666 451 A1 bekannt. Diese Vorrichtung umfasst einen Heizkörper und einen Dampfkammerkopf, deren Innenwände eine ringförmige Dampfkammer bilden. Dort ist ein rotierendes Flügelrad angeordnet, dem über eine Wasserzuleitung Wasser zugeführt wird. Durch das schnell rotierende Flügelrad wird das Wasser in winzige Tröpfchen zerstäubt und gelangt an die heiße Dampfkammerwand, wo die Wassertropfen verdampfen.

Darüber hinaus sei noch auf die unterschiedlichen in den Druckschriften US 1,593,898 A; DE 43 15 800 A; US 2,864,185 A; DE 34 37 825 A und EP 0 617 156 A beschriebenen Bügeleisen hingewiesen.

Eine Aufgabe der vorliegenden Erfindung besteht darin, bei einem gattungsgemäßen Dampfbügeleisen mehr Dampf zu erzeugen und seine Gleiteigenschaften zu verbessern.

Diese Aufgabe wird mit einem Dampfbügeleisen mit den Merkmalen des unabhängigen Patentanspruchs dadurch gelöst, dass die Vorrichtung zum Einblasen von Luft wenigstens eine in die Dampfkammer mündende Luftdüse aufweist, welche in der Nähe eines In die Dampfkammer mündenden Eintropfventils zur Einbringung von Wasser angeordnet ist, wobei eine Ausströmöffnung der wenigstens einen Luftdüse auf eine Auslassöffnung des Einlassventils gerichtet ist.

Der vorliegenden Erfindung liegt die Idee zugrunde, in einer Dampfkammer des Dampfbügeleisens eine zusätzliche Vorrichtung zur Einblasung von Luft vorzusehen. Hierzu mündet in die Dampfkammer wenigstens eine Luftdüse, durch die Luft mit einem geringen Überdruck von bspw. ca. 0,5 bis 1 bar in die Dampfkammer eingeblasen wird. Durch das Einblasen von Luft in die Dampfkammer wird die Zerstäubung von darin eingebrachtem Wasser und/oder Nassdampf verbessert, so dass eine größere Dampfmenge erzeugt werden kann. Die Dosierungsmenge kann somit vergrößert werden. Gleichzeitig kann das Gleiten des Bügeleisens verbessert werden, da durch die größere und feiner verteilte Dampfmenge das Gleiten deutlich gleichmäßiger wird, ähnlich wie mit einem Luftkissen. Zudem tritt der Dampf mit einer höheren Energie aus der Dampfbügeleisensohle aus und dringt tiefer in das Gewebe des zu bügelnden Wäschestücks ein, so dass dieses besser aufgelockert wird. Weiterhin kann bei der Verdampfung eine größere Oberfläche der Bügeleisensohle verwendet werden, so dass die Verdampfung insgesamt gleichmäßiger erfolgt.

Eine besonders vorteilhafte Wirkung wird erreicht, wenn erfindungsgemäß die wenigstens eine Luftdüse in Nähe eines in die Dampfkammer mündenden Eintropfventils zur Einbringung von Wasser und/oder Nassdampf angeordnet ist, wobei eine Ausströmöffnung der wenigstens einen Luftdüse auf eine Auslassöffnung des Einlassventils gerichtet ist Dadurch dass wenigstens eine Luftdüse auf eine Auslassöffnung des Eintropfventils gerichtet ist erfolgt eine optimale Verteilung des Dampfes in der Dampfkammer, so dass insgesamt auch eine größere Dampfmenge in gleicher Zeit erzeugt werden kann.

Eine Ausgestaltung der Erfindung sieht vor, dass die Vorrichtung zur Einblasung von Luft einen von einem kleinen Elektromotor betriebenen Verdichter umfasst. Ein vom Elektromotor angetriebenes Verdichterrad kann Luft aus der Umgebung ansaugen und sie mit einem Überdruck von ca. 0,5 bis 1 bar in die Dampfkammer einblasen. Wenn die Luft an irgend einer Stelle in die Dampfkammer eingeblasen wird, wird dadurch zumindest das Gleiten des Bügeleisens verbessert. Wenn die Luft jedoch am Auslass des Eintropfventils eingeblasen wird, werden deutliche Verbesserungen hinsichtlich der erzeugten Dampfmenge, der Gleiteigenschaften des Bügeleisens sowie der erzielbaren Austrittsenergie des Dampfes erreicht. Beim Anblasen des Auslasses des Eintropfventils wird ein aus diesem austretender Tropfen fein in der Dampfkammer verteilt, wobei die Oberfläche der Verdampfung vergrößert und damit die erzeugte Menge an Dampf erhöht wird.

Eine alternative Ausgestaltung sieht ein Druckluftreservoir im Dampfbügeleisen vor, das eine nachgeordnete Drosseleinrichtung zur Erzeugung des gewünschten konstanten Überdrucks bei der Einleitung in die Dampfkammer aufweist. Das Druckluftreservoir kann bspw. eine auswechselbare Patrone umfassen, die mit einem Überdruck von mehr als 100 bar gefüllt sein kann und die auf diese Weise bei geringer Größe eine relativ lange Betriebsdauer gewährleisten kann. Mit einem solchen auswechselbaren Druckluftreservoir kann gegenüber einem elektromotorisch betriebenen Verdichter der Bauaufwand verringert sowie das für die Vorrichtung zur Einblasung von Luft notwendige zusätzliche Baugewicht reduziert werden.

Eine weitere Ausgestaltung der Erfindung kann vorsehen, dass zwei oder mehr sehr feine Luftdüsen konzentrisch um das Eintropfventil angeordnet sind und für eine optimale Dampferzeugung durch extrem feine Zerstäubung des mittels des Eintopfventils zugeführten Wassers und/oder Nassdampfes sorgen.

Insgesamt wird durch die Verwendung des Venturi-Effektes durch die Einblasung von Luft auf die Ausströmöffnung des in der Dampfkammer angeordneten Diffusors die darin erzeugte Dampfmenge erhöht, wodurch die Gleiteigenschaften des Bügeleisens verbessert und die Effektivität beim Glätten der Wäsche erhöht werden kann.

Weitere Aspekte und vorteilhafte Weiterbildungen der Erfindung ergeben sich aus den abhängigen Ansprüchen sowie aus der nachfolgenden Figurenbeschreibung.

Nachstehend wird die Erfindung anhand eines Ausführungsbeispiel unter Bezugnahme auf die beiliegende Zeichnung näher erläutert. Dabei zeigt:
- Figur 1: eine schematische Darstellung eines erfindungsgemäßen Dampfbügeleisens und
- Figur 2: eine schematische Detailansicht der Vorrichtung zur Einblasung von Luft in die Dampfkammer des Bügeleisens.

Ein Dampfbügeleisen 10 weist ein an sich bekanntes Gehäuse 12 mit einem Handgriff und einer nach unten gerichteten Dampfbügeleisensohle 16 auf, die beheizbar ist und die unter mehr oder weniger starkem Druck über ein zu bügelndes Wäschestück geschoben wird. Innerhalb des Gehäuses 12 und oberhalb der beheizbaren Dampfbügeleisensohle 16 ist eine Dampfkammer 14 angeordnet, in die mittels eines Eintropfventils 20 Wasser aus einem Wassertank (nicht dargestellt) eingebracht und in kleine Wassertröpfchen fein zerstäubt wird. In der Dampfbügeleisensohle 16 sind mehrere, vorzugsweise eine Vielzahl von Öffnungen 18 vorgesehen, durch die der in der Dampfkammer 14 erzeugte Dampf 40 hindurch treten und in das Wäschestück eindringen kann, um dessen Gewebe aufzulockern und die Bügelergebnisse zu verbessern.

Eine Vorrichtung 22 zur Einblasung von Luft in die Dampfkammer 14 umfasst im gezeigten Ausführungsbeispiel wenigstens eine in die Dampfkammer 14 mündende Luftdüse 24, die über eine Verbindungsleitung 30 mit einem Verdichter 26 in Verbindung steht, dessen Verdichterrad von einem Elektromotor 28 angetrieben wird. Da bei einem Dampfbügeleisen 10 ohnehin eine Spannungsversorgung zum Betrieb der Heizung zur Verfügung steht, kann der Elektromotor 28 ohne signifikanten konstruktiven Mehraufwand problemlos über diese Spannungsversorgung betrieben werden. Die wenigstens eine Luftdüse 24 ist mit ihrer Ausströmöffnung auf eine Auslassöffnung des Eintropfventils 20 gerichtet, wodurch eine wesentlich feinere Verteilung der Wassertröpfchen und damit ein höherer Dampfdurchsatz erreicht werden kann.

Eine hier nicht dargestellte erfindungsgemäße Ausgestaltung sieht zwei oder mehr Luftdüsen 24 vor, die konzentrisch um das Eintropfventil 20 angeordnet sind und die jeweils sehr feine Ausströmöffnungen zur Einblasung von Luft in die Dampfkammer 14 aufweisen. Dies kann zu einer weiteren Verbesserung des Dampfdurchsatzes führen. Die Luft wird vorzugsweise mit einem Überdruck von ca. 0,5 bis 1 bar in die Dampfkammer 14 eingeblasen.

Eine hier ebenfalls nicht dargestellte Variante der Erfindung sieht vor, dass anstatt eines elektromotorisch betriebenen Verdichters ein Druckluftreservoir im Gehäuse 12 angeordnet ist, dessen hoher Überdruck vorzugsweise mittels einer Drossel auf den gewünschten Überdruck (0,5 - 1 bar) reduziert. Dieses Druckluftreservoir kann bspw. in Form einer auswechselbaren Patrone ausgebildet sein, die ein sehr geringes Gewicht aufweist und auf diese Weise das Gesamtgewicht des Dampfbügeleisens 10 nur geringfügig erhöht.

Die erfindungsgemäße Vorrichtung 22 zur Einblasung von Luft ermöglicht eine deutliche Verbesserung der Bügelergebnisse, da das Dampfbügeleisen 10 annähernd wie auf einem Luftkissen gleitet, zumindest jedoch seine Gleiteigenschaften verbessert werden. Die durch die Öffnungen 18 vergrößerte Menge an austretendem Dampf 40 tritt gleichzeitig mit höherer Energie aus, wodurch der Dampf 40 tiefer in das zu bügelnde Gewebe eindringt und dieses stärker auflockert. Zudem wird bei der Verdampfung eine größere Oberfläche der Dampfbügeleisensohle 16 beaufschlagt, so dass die Verdampfung insgesamt gleichmäßiger wird. Dies kann insbesondere durch die Verwendung von wenigstens zwei Luftdüsen 24 erreicht werden, die die aus dem Eintropfventil 20 austretenden Wassertröpfchen deutlich besser innerhalb der Dampfkammer 14 verteilen können als das Eintropfventil 20 alleine oder nur eine einzige Luftdüse 24.

## Patentansprüche

1. Dampfbügeleisen mit einem Eintropfventil (20) zur Einbringung von Wasser in eine beheizbare Dampfkammer (14) und einer Dampfbügeleisensohle (16), die wenigstens eine auf ein zu bügelndes Wäschestück gerichtete Öffnung (18) zur Durchleitung von aus der Dampfkammer (14) strömendem Dampf (40) aufweist, wobei eine Vorrichtung (22) zum Einblasen von Luft in die Dampfkammer (14) vorgesehen ist,
**dadurch gekennzeichnet, dass** die Vorrichtung (22) zum Einblasen von Luft wenigstens eine in die Dampfkammer (14) mündende Luftdüse (24) aufweist, welche
in der Nähe eines in die Dampfkammer (14) mündenden Eintropfventils (20) zur Einbringung von Wasser angeordnet ist, wobei
eine Ausströmöffnung der wenigstens einen Luftdüse (24) auf eine Auslassöffnung des Eintropfventils (20) gerichtet ist.

2. Dampfbügeleisen nach Anspruch 1, **dadurch gekennzeichnet, dass** die in die Dampfkammer (14) eingeblasene Luft einen Überdruck von wenigstens ca. 0,5 bar aufweist.

3. Dampfbügeleisen nach Anspruch 1 oder 2, **dadurch gekennzeichnet, dass** die Vorrichtung (22) zum Einblasen von Luft einen von einem Elektromotor (28) angetriebenen Verdichter (26) umfasst.

4. Dampfbügeleisen nach Anspruch 1 or 2, **dadurch gekennzeichnet, dass** die Vorrichtung (22) zum Einblasen von Luft ein Druckreservoir sowie eine nachgeordnete Drossel aufweist.

5. Dampfbügeleisen nach Anspruch 4, **dadurch gekennzeichnet, dass** das Druckreservoir in Form einer auswechselbaren Patrone ausgebildet ist.

6. Dampfbügeleisen nach einem der vorherigen Ansprüche, **dadurch gekennzeichnet, dass** zwei oder mehr sehr feine Luftdüsen (24) konzentrisch um das Eintropfventil (20) angeordnet sind.

## Claims

1. Steam iron with a drip-in valve (20) for introducing water into a heatable steam chamber (14) and a steam iron sole (16) having at least one opening (18), which is oriented towards a laundry article to be ironed, for conducting steam (40) flowing out of the steam chamber (14), wherein a device (22) for blowing air into the steam chamber (14) is provided, **characterised in that** the device (22) for blowing in air comprises at least one air nozzle (24) which opens into the steam chamber (14) and which is arranged in the vicinity of a drip-in valve (20), which opens into the steam chamber (14), for the introduction of water, wherein an outflow opening of the at least air nozzle (24) is oriented towards an outlet opening of the drip-in valve (20).

2. Steam iron according to claim 1, **characterised in that** the air blown into the steam chamber (4) has an over-pressure of at least approximately 0.5 bars.

3. Steam iron according to claim 1 or 2, charactised in that the device (22) for blowing in air comprises a compressor (26) driven by an electric motor (28).

4. Steam iron according to claim 1 or 2, charactised in that the device (22) for blowing in air comprises a pressure reservoir and a downstream throttle.

5. Steam iron according to claim 4, **characterised in that** the pressure reservoir is constructed in the form of an exchangeable cartridge.

6. Steam iron according to any one of the preceding claims, **characterised in that** two or more very fine air nozzles (24) are arranged concentrically around the drip-in valve.

## Revendications

1. Fer à repasser à vapeur comprenant une soupape d'égouttage (20) destinée à apporter de l'eau dans une chambre à vapeur (14) pouvant être chauffée et comprenant une semelle en fer (16) de fer à repasser à vapeur, qui présente au moins une ouverture (18) dirigée vers une pièce de linge à repasser, destinée à guider la vapeur (40) s'écoulant hors de la chambre à vapeur (40), un dispositif (22) destiné à insuffler de l'air dans la chambre à vapeur (14) étant ménagé, **caractérisé en ce que** le dispositif (22) destiné à insuffler de l'air présente au moins une buse à air (24) aboutissant dans la chambre à vapeur (14), laquelle buse à air est disposée à proximité d'une soupape d'égouttage (20) aboutissant dans la chambre à vapeur (14) et destinée à apporter de l'eau, une ouverture d'écoulement de l'au moins une buse d'air (24) étant orientée vers une ouverture de sortie de la soupape d'égouttage (20).

2. Fer à repasser à vapeur selon la revendication 1, **caractérisé en ce que** l'air insufflé dans la chambre à vapeur (14) présente une surpression d'au moins env. 0,5 bar.

3. Fer à repasser à vapeur selon la revendication 1 ou 2, **caractérisé en ce que** le dispositif (22) destiné à insuffler de l'air comprend un compresseur (26) entraîné par un moteur électrique (28).

4. Fer à repasser à vapeur selon la revendication 1 ou 2, **caractérisé en ce que** le dispositif (22) destiné à insuffler de l'air présente un réservoir à pression ainsi qu'un restricteur disposé en aval.

5. Fer à repasser à vapeur selon la revendication 4, **caractérisé en ce que** le réservoir à pression est réalisé sous forme d'une cartouche interchangeable.

6. Fer à repasser à vapeur selon l'une quelconque des revendications précédentes, **caractérisé en ce que** deux ou plusieurs buses à air (24) très fines sont disposées concentriquement autour de la soupape d'égouttage (20).
